# EUROPÄISCHE PATENTSCHRIFT

(11) **EP 1 270 221 B1**
(45) Veröffentlichungstag und Bekanntmachung des Hinweises auf die Patenterteilung: **04.04.2007**
(21) Anmeldenummer: 02011898.0
(22) Anmeldetag: 29.05.2002
(51) Int. Cl.: B41F 23/04

(54) **Trocknereinrichtung für eine Bogenverarbeitungsmaschine**
Dryer device for a sheet processing machine
Système de séchage pour une machine de traitement de feuilles

(30) Priorität: 30.06.2001 DE 20110886 U
(43) Veröffentlichungstag der Anmeldung: 02.01.2003
(73) Patentinhaber: MAN Roland Druckmaschinen AG, 63075 Offenbach (DE)
(72) Erfinder: Schröder, Gerhard, 63179 Obertshausen (DE); Ziegler-Schaad, Leo, 55723 Oppenheim/Rh. (DE); Aschenbach, Heinz-Peter, 63165 Mühlheim (DE); Lomp, Bernd, 63584 Gründau (DE); Ortner, Nicole, 63755 Alzenau (DE)
(74) Vertreter: Stahl, Dietmar

(56) Entgegenhaltungen:
- DE-C- 692 549
- DE-C- 4 406 846

## Beschreibung

Die Erfindung betrifft eine Trocknereinrichtung für eine Bogenverarbeitungsmaschine, insbesondere für eine Bogendruckmaschine oder eine Bogenlackiermaschine, nach dem Oberbegriff von Anspruch 1.

### [Stand der Technik]

Aus DE 44 06 846 C1 ist eine derartige Trocknereinrichtung als Blaskasten bekannt, welche ein gleichmäßiges Trocknen von Druckfarbe auf Bogen oder Bahnen sowie einen Straffeffekt quer zur Förderrichtung ermöglichen soll. Der Blaskasten weist eine dem Bedruckstoff zugewandte Wandfläche mit einer Vielzahl von Vertiefungen auf, wobei die Vertiefungen aus dem Innenraum des Blaskastens in Richtung Bedruckstoff hervorstehen und jeweils zur Förderebene des Bedruckstoffes gegen die Förderrichtung geneigte Blasöffnungen aufweist.

Bei derartigen Ausbildungen ist es nachteilig, dass insbesondere bei der Verarbeitung von Bogenmaterial das freie Ende bei einem unruhigen Bogenlauf mit den hervorstehenden Teilen der Trocknereinrichtung in Kontakt kommt und dort Abschmiereffekte bzw. Markierungen am Bogenmaterial auftreten können. Sollen derartige Markierungen vermieden werden, so muss die Trocknereinrichtung in einem größeren Abstand zum Bedruckstoff angeordnet werden, was wiederum deren Wirkungsgrad reduziert. Des weiteren ist eine derartige Ausbildung relativ aufwendig.

Aus DE-PS 692 549 sind Blasrohre in einer Druckmaschine bekannt, welche in Abständen zueinander quer zur Förderrichtung des Bogenmaterials angeordnet sind. Die Blasrohre sind mit Luftanschlüssen verbunden und weisen Öffnungen auf, aus denen die Trockenluft auf das Bogenmaterial ausströmt.

Von Nachteil ist hierbei, dass die quer zur Förderrichtung linienförmig auf das Bogenmaterial gerichtete Trockenluft sich negativ auf den Bogenlauf auswirkt. Je nach Verarbeitungsgeschwindigkeit und Elastizitätsmodul des Bogenmaterials neigt insbesondere das freie Bogenende zu wellenförmigen und im Extremfall zu peitschenartigen Bewegungen, so dass Abschmiereffekte oder Markierungen auftreten können.

Gemäß DE 33 23 953 C2 ist ein innerhalb des umlaufenden Fördersystems im Ausleger einer Druckmaschine angeordnetes Leitblech bekannt, welches von Greiferwagen erzeugte Luftwirbel vermeiden soll.

### [Aufgabe der Erfindung]

Der Erfindung liegt die Aufgabe zu Grunde eine Trocknereinrichtung der eingangs genannten Art zu schaffen, die die genannten Nachteile vermeidet, die insbesondere bei höheren Maschinengeschwindigkeiten einen ruhigen Bogenlauf gewährleistet und einen einfachen Aufbau aufweist.

Gelöst wird die Aufgabe erfindungsgemäß durch die Ausbildungsmerkmale von Anspruch 1. Weiterbildungen ergeben sich aus den abhängigen Ansprüchen.

Ein erster Vorteil der Trocknereinrichtung ist darin begründet, dass durch die Trocknereinrichtung die Trockenluft (Thermoluft) flächenförmig auf das Bogenmaterial einwirkt und dass ein ruhiger Bogenlauf auch bei höheren Verarbeitungsgeschwindigkeiten (> 10.000 Bogen pro Stunde) erzielbar ist.

Von Vorteil ist ebenso, dass die Trocknereinrichtung eine den Bedruckstoff zugeordnete ebene Leitfläche (Unterplatte) mit Blasöffnungen bzw. Blasdüsen aufweist, so dass keine Bauteile hervorstehen und Abschmiereffekte bzw. Markierungen vermeidbar sind. Durch die ebene Leitfläche, die im wesentlichen parallel zu einer Förderebene des Bogenmaterials angeordnet ist, ist der mittels Trockenluft erzielbare Wärmeeintrag im Bogenmaterial spürbar verbessert und der Trocknungsprozess ist insgesamt verkürzt.

### [Beispiele]

Die Erfindung soll an einem Ausführungsbeispiel näher erläutert werden. Dabei zeigen schematisch:
- Fig. 1: einen Ausleger einer Bogenverarbeitungsmaschine mit mehreren Trocknereinrichtungen,
- Fig. 2: eine Trocknereinrichtung in Seitenansicht (Schnitt A-A),
- Fig. 3: eine Unteransicht der Trocknereinrichtung.

Eine Bogenverarbeitungsmaschine, bevorzugt eine Bogenrotationsdruckmaschine oder Bogenrotationslackiermaschine, weist in Förderrichtung einen den Druckwerken und/oder Lackwerken nachgeordneten Ausleger auf. Im vorliegenden Beispiel folgt der Ausleger einem Bogenführungszylinder 1, beispielsweise eines Lackwerkes, und weist unter anderem ein um Umlenkelemente 4 endlos umlaufendes Fördersystem 2 mit daran in Abständen angeordneten Greifersystemen 3 für den Bogentransport auf. Mittels Fördersystem 2 wird das mit der Vorderkante im Greiferschluß fixierte Bogenmaterial 8 von den Greifersystemen 3 in Förderrichtung 11 über eine Bogenbremse einem Auslegerstapel 6 in einer Förderebene zugeführt und an Anschlägen abgelegt.
Zur Unterstützung der Bogenablage auf dem Auslegerstapel 6 ist oberhalb dessen in einem Feld eine Blaslufteinrichtung 5 angeordnet. Der Ausleger weist weiterhin Bogenleiteinrichtungen 7 auf, die unterhalb der Förderebene für das Bogenmaterial 8 in einem definierten Abstand zum Bogenmaterial 8 angeordnet sind. Die Bogenleiteinrichtungen 7 weisen bevorzugt im Bereich von Trocknereinrichtungen 9 doppelwandige Bogenleiteinrichtungen 7 auf, welche von einem Kühlmittel durchströmbar sind.

Oberhalb der Förderebene für das Bogenmaterial sind im Ausleger ein Absaugsystem 10 sowie mehrere Trocknereinrichtungen 9 angeordnet. Wie in Fig. 1 erkennbar, sind im Ausleger in Förderrichtung 11 eine erste Trocknereinrichtung 9 im Bogenaufgang sowie im horizontalen Teil des Auslegers eine zweite und dritte Trocknereinrichtung 9 (baugleich) angeordnet. Bevorzugt ist in Förderrichtung 11 des Bogenmaterials 8 jeder Trocknereinrichtung 9 wenigstens ein Infrarot (IR)-Strahler vorgeordnet.

Jede Trocknereinrichtung 9 weist - in Förderrichtung 11 betrachtet - einen quer zur Förderrichtung 11 angeordneten ersten Hohlkörper 15, vorzugsweise als ein erstes Rohr, und einen zweiten Hohlkörper 16, vorzugsweise als ein zweites Rohr, auf. Im vorliegenden Beispiel sind die Rohre 15,16 endseitig mit einem Leitungssystem für die Trocknerluft-(Thermoluft)Versorgung gekoppelt und erstrecken sich bevorzugt über die maximale Formatbreite. Jedes Rohr 15,16 weist über seine Länge bevorzugt eine Mehrzahl von Ausströmöffnungen 17 auf, die sich gegenüberstehend angeordnet sind (Fig. 2). Alternativ sind die Ausströmöffnungen 17 auch als durchgehende Aussparung in den Hohlkörpern (Rohren) 15, 16 ausführbar.

Die Rohre 15,16 sind über die Formatbreite durch eine geschlossene Oberplatte 12 und eine mit Blasöffnungen 14 versehene Unterplatte 13 verbunden, wobei Seitenwände 19 die Ober- und Unterplatte 12,13 endseitig begrenzen. Durch die Ober- und Unterplatte 12,13 sowie die Seitenwände 19 ist somit in Verbindung mit den Hohlkörpern 15, 16 (hier den Rohren 15,16) ein Strömungskanal 20 gebildet.

Bevorzugt sind die Rohre 15,16 im Außendurchmesser gleich dick ausgeführt, so dass Ober- und Unterplatte 12,13 zueinander parallel angeordnet sind.

Die Blasöffnungen 14 in der Unterplatte 13 sind als Durchgangsbohrungen und/oder -schlitze ausgeführt und sind bevorzugt in der Unterplatte 13 senkrecht angeordnet, so dass diese annähernd senkrecht auf die Förderebene des Bogenmaterials 8 gerichtet sind. Die Blasöffnungen 14 sind innerhalb der Dicke der Unterplatte 13 angeordnet. Die der Förderebene zugewandte Unterseite der Unterplatte 13 ist somit eine ebene Leitfläche für das Bogenmaterial 8. Die Blasöffnungen 14 sind zueinander bevorzugt mit gleichmäßigen Abstand in der Unterplatte 13 angeordnet.

Die Ober- und Unterplatten 12,13 und die Seitenwände 19 sind in einer Ausbildung bevorzugt mit den Rohren 15,16 lösbar stoffschlüssig, beispielsweise durch lösbare Klebverbindungen, verbunden. Alternativ sind auch Schraubenverbindungen, einsetzbar.

In einer Weiterbildung sind die Ober- und Unterplatte 12,13 über die Rohre 15,16 hinausgeführt und durch Verbindungselemente 18 miteinander lösbar verbunden (Fig. 2). Die Verbindungselemente 18 dienen zusätzlich der Befestigung der Trocknereinrichtung 9 z.B. an einer Traverse oder an einem sonstigen Haltemittel am Gestell der Auslegers.

In einer weiteren Ausbildung, vorzugsweise für den Schön- und Widerdruckbetrieb mit oder ohne Lackierung des Bogenmaterials 8, ist im Ausleger innerhalb des Fördersystems zwischen dem oberen und unteren Trum zumindest ein Abschottblech angeordnet. Damit sind die von den umlaufenden Greifersystemen 3 beeinflussten Luftturbulenzen reduzierbar und das Bogenmaterial 8 wird spürbar beruhigt in Förderrichtung 11 bewegt. Bevorzugt ist das Abschottblech bzw. sind die Abschottbleche fluchtend zwischen den Unterplatten 13 der Trocknereinrichtungen 9 angeordnet, so dass eine durchgehende Leitfläche für das Bogenmaterial 8 gebildet ist.

Die Wirkungsweise ist folgt: Von einer Trockenluftversorgung wird leitungsseitig die Trockenluft (Thermoluft) als Druckluft an die Rohre 15,16 zugeführt und tritt aus den Ausströmöffnungen 17 aus, so dass der Strömungskanal 20 mit einstellbarer Trockenluft gespeist ist. Vom Strömungskanal 20 tritt die Trockenluft über die Blasöffnungen 14 auf eine Seite des in Förderrichtung 11 transportierten Bogenmaterials 8 aus. Die mit Feuchtigkeit angereicherte Luft wird mittels Absaugsystem 10 aus der Bogenverarbeitungsmaschine abgeführt.

### [Bezugszeichenliste]

- 1: Bogenführungszylinder
- 2: Fördersystem
- 3: Greifersystem
- 4: Umlenkelement
- 5: Blaslufteinrichtung
- 6: Auslegerstapel
- 7: Bogenleiteinrichtung
- 8: Bogenmaterial
- 9: Trocknereinrichtung
- 10: Absaugsystem
- 11: Förderrichtung
- 12: Oberplatte
- 13: Unterplatte
- 14: Blasöffnungen
- 15: Erster Hohlkörper (erstes Rohr)
- 16: Zweiter Hohlkörper (zweites Rohr)
- 17: Ausströmöffnungen
- 18: Verbindungselemente
- 19: Seitenwand
- 20: Strömungskanal

## Patentansprüche

1. Trocknereinrichtung (9) für eine Bogenverarbeitungsmaschine mit einer Vielzahl von Blasöffnungen (14) aus denen Trockenluft auf eine Seite des Bogenmaterials (8) geblasen wird, wobei in einem Abstand zueinander ein erster Hohlkörper (15) und ein zweiter Hohlkörper (16) quer zur Förderrichtung (11) über die Formatbreite des Bogenmaterials (8) angeordnet sind und die Hohlkörper (15,16) mit einer Trockenluftversorgung gekoppelt sind,
**dadurch gekennzeichnet,**
**dass** die Hohlkörper (15,16) mit einer Oberplatte (12) und einer die Blasöffnungen (14) aufweisenden Unterplatte (13) mit zugeordneten Seitenwänden (19) verbunden sind, um einen Strömungskanal (20) zu bilden und dass die Hohlkörper (15,16) eine Mehrzahl von Ausströmöffnungen (17) aufweisen, welche sich gegenüberliegend angeordnet sind und die Trockenluft in den Strömungskanal (20) einspeisen.

2. Trocknereinrichtung nach Anspruch 1,
**dadurch gekennzeichnet,**
**dass** die Hohlkörper (15, 16) als Rohre ausgebildet sind.

3. Trocknereinrichtung nach wenigstens Anspruch 1,
**dadurch gekennzeichnet,**
**dass** die in der Unterplatte (13) angeordneten Blasöffnungen (14) senkrecht auf die Förderebene des Bogenmaterials (8) gerichtet sind.

4. Trocknereinrichtung nach wenigstens Anspruch 1,
**dadurch gekennzeichnet,**
**dass** die Blasöffnungen (14) untereinander im gleichen Abstand in der Unterplatte (13) angeordnet sind.

5. Trocknereinrichtung nach wenigstens Anspruch 1,
**dadurch gekennzeichnet,**
**dass** in Förderrichtung (11) des Bogenmaterials (8) vor der Trocknereinrichtung (9) wenigstens ein Infrarot (IR)-Strahler angeordnet ist.

6. Trocknereinrichtung nach wenigstens Anspruch 1,
**dadurch gekennzeichnet,**
**dass** zwischen den Unterplatten (13) mehrerer Trocknereinrichtungen (9) wenigstens ein Abschottblech angeordnet ist.

7. Trocknereinrichtung nach wenigstens Anspruch 1 und 6,
**dadurch gekennzeichnet,**
**dass** die Abschottbleche fluchtend zu den Unterplatten (13) angeordnet sind und mittels Abschottblechen und Unterplatten (13) eine durchgehende Leitfläche gebildet ist.

## Claims

1. Dryer unit (9) for a sheet treating machine with a plurality of blowing openings (14) from which drying air is blown on to one side of the sheet material (8) wherein, at a distance from one another, a first hollow body (15) and a second hollow body (16) are arranged transversely to the feed direction (11) across the format width of the sheet material (8) and the hollow bodies (15, 16) are connected with a supply of drying air, **characterised in that** the hollow bodies (15, 16) are connected together with an upper plate (12) and a lower plate (13) having the blowing openings (14) with side walls (19) fitted thereto in order to form a flow channel (20) and that the hollow bodies (15, 16) have a plurality of outflow openings (17) which are arranged lying opposite one another and feed the drying air into the flow channel (20).

2. Dryer unit according to Claim 1, **characterised in that** the hollow bodies (15, 16) are constructed as tubes.

3. Dryer unit according to at least Claim 1, **characterised in that** the blowing openings (14) arranged in the lower plate (13) are directed perpendicularly to the feed plane of the sheet material (8).

4. Dryer unit according to at least Claim 1, **characterised in that** the blowing openings (14) are arranged at the same distance to one another in the lower plate (13).

5. Dryer unit according to at least Claim 1, **characterised in that** at least one infrared (IR) radiator is arranged in the feed direction (11) of the sheet material (8) prior to the dryer unit (9).

6. Dryer unit according to at least Claim 1, **characterised in that** at least one screen plate is arranged between the lower plates (13) of several dryer units (9).

7. Dryer unit according to at least Claims 1 and 6, **characterised in that** the screen plates are arranged flush to the lower plates (13) and a continuous guide surface is formed by means of the screen sheets and lower plates (13).

## Revendications

1. Dispositif de séchage (9) pour une machine de traitement de feuilles, comportant une pluralité d'ouvertures de soufflage (14) par lesquelles est soufflé de l'air de séchage sur une face de la feuille (8), un premier corps creux (15) et un second corps creux (16) étant agencés à distance l'un de l'autre transversalement au sens de transport (11) sur la largeur de format de la feuille (8) et les corps creux (15, 16) étant couplés à une alimentation en air de séchage,
**caractérisé en ce que** les corps creux (15, 16) sont reliés par des parois latérales (19) associées à une plaque supérieure (12) et à une plaque inférieure (13) comportant les ouvertures de soufflage (14) afin de former un canal de passage (20) et **en ce que** les corps creux (15, 16) présentent une pluralité d'ouvertures de sortie d'air (17), lesquelles sont agencées face-à-face et alimentent en air de séchage le canal de passage (20).

2. Dispositif de séchage selon la revendication 1,
**caractérisé en ce que** les corps creux (15, 16) sont réalisés sous forme de tubes.

3. Dispositif de séchage selon au moins la revendication 1,
**caractérisé en ce que** les ouvertures de soufflage (14) agencées dans la plaque inférieure (13) sont orientées perpendiculairement au plan de transport de la feuille (8).

4. Dispositif de séchage selon au moins la revendication 1,
**caractérisé en ce que** les ouvertures de soufflage (14) sont agencées dans la plaque inférieure (13) à égale distance les unes par rapport aux autres.

5. Dispositif de séchage selon au moins la revendication 1,
**caractérisé en ce que**, dans le sens de transport (11) de la feuille (8), il est agencé en amont du dispositif de séchage (9) au moins un émetteur de rayonnement infrarouge (IR).

6. Dispositif de séchage selon au moins la revendication 1,
**caractérisé en ce qu'**au moins une tôle de cloisonnement est agencée entre les plaques inférieures (13) de plusieurs dispositifs de séchage (9).

7. Dispositif de séchage selon au moins les revendications 1 et 6,
**caractérisé en ce que** les tôles de cloisonnement sont agencées dans l'alignement des plaques inférieures (13) et **en ce que**, au moyen des tôles de cloisonnement et des plaques inférieures (13), il est formé une surface de guidage continue.
